# EUROPÄISCHE PATENTSCHRIFT

(11) **EP 3 800 018 B1**
(45) Veröffentlichungstag und Bekanntmachung des Hinweises auf die Patenterteilung: **24.11.2021**
(21) Anmeldenummer: 19200966.0
(22) Anmeldetag: 02.10.2019
(51) Int. Cl.: B26D 1/16, B26D 1/18, B26D 5/00, B26D 7/26, B23Q 17/09

(54) **SENSORVORRICHTUNG FÜR EINEN MESSERHALTER**
SENSOR DEVICE FOR A MEASURING HOLDER
DISPOSITIF DE CAPTEUR POUR UN SUPPORT DE COUTEAU

(43) Veröffentlichungstag der Anmeldung: 07.04.2021
(73) Patentinhaber: Dienes Werke für Maschinenteile GmbH & Co. KG, 51491 Overath (DE)
(72) Erfinder: Thielen, Rolf, 50733 Köln (DE); Klöcker, Gerd, 51061 Köln (DE)
(74) Vertreter: Feucker, Max Martin

(56) Entgegenhaltungen:
- EP-A2- 3 106 261
- CN-A- 106 142 145
- CN-A- 107 803 706
- CN-A- 109 623 027
- DE-U1- 29 915 564
- US-B2- 9 467 862

## Beschreibung

Die vorliegende Erfindung betrifft eine Sensorvorrichtung für einen Messerhalter und insbesondere einen Messerhalter mit einer solchen Sensorvorrichtung, sowie bevorzugt eine Längsschneidemaschine mit einem entsprechenden Messerhalter.

Aus DE 299 15 564 U1 ist ein Messerhalter für eine Längsschneidemaschine bekannt. Der Messerhalter umfasst eine Befestigungsvorrichtung zur Anbringung des Messerhalters an eine Längsschneidemaschine sowie einen gegenüber der Befestigungsvorrichtung absenkbaren Messerkopf. An dem Messerkopf ist ein drehbar gelagerter Messerträger für ein Rundmessers angebracht, wobei das Rundmesser mittels einer Ringmutter auf dem Messerträger befestigt werden kann. DE 299 15 564 U1 schlägt vor, dass ein Sensor zur Erfassung der Rotationsgeschwindigkeit entweder in dem Kugellager des Messerkopfes oder an einer anderen Stelle des Messerhalters relativ zu dem drehbar gelagerten Messerträger angeordnet ist. Um die Rotationsgeschwindigkeit des Messers erfassen zu können, muss also ein Sensor in dem Messerhalter integriert werden, was eine Nachrüstung aufwendig macht.

Aus CN 106 142 145 A ist ein Messer bekannt, in dem Sensoren integriert sind. Somit muss in jedem Messer ein Satz Sensoren ausgebildet sein.

Aus US 9,467,862 B2 ist ein Rohrschneider bekannt, in dessen Gehäuse Sensoren angeordnet sind. Diese Sensoren führen keine gemeinsame Bewegung mit dem Schneidwerkzeug aus.

Aufgabe der vorliegenden Erfindung ist es daher, die mit Bezug zum Stand der Technik geschilderten Nachteile zu beseitigen und insbesondere eine Sensorvorrichtung für einen Messerhalter anzugeben, die einfach nachrüstbar oder austauschbar an dem Messerhalter befestigt werden kann und mit der eine oder mehrere Größen des Schneidvorganges erfasst werden können, so dass auf den Verschleiß des Messers geschlossen werden kann.

Gelöst wird die Aufgabe durch eine Sensorvorrichtung mit den Merkmalen des unabhängigen Anspruchs. Vorteilhafte Weiterbildungen der Sensorvorrichtung sind in den abhängigen Ansprüchen und in der Beschreibung angegeben, wobei einzelne Merkmale der vorteilhaften Weiterbildungen in technisch sinnvoller Weise miteinander kombinierbar sind.

Gelöst wird die Aufgabe insbesondere durch eine Sensorvorrichtung für einen Messerhalter, umfassend einen Grundkörper zur Befestigung der Sensorvorrichtung an einem Messerhalter insbesondere an einem Messerhalter für eine Längsschneidemaschine, mindestens einen an dem Grundkörper befestigten Sensor zur Erfassung einer Größe und einen an dem Grundkörper befestigten Sender zur kabellosen Übertragung der von dem Sensor erfassten Größe.

Der Grundkörper ist ein solches Bauteil eines Messerhalters, welches sich während des Schneidvorganges zusammen mit dem Messer bewegt. Die Bewegung des Messers während des Schneidvorganges entspricht also der Bewegung des Grundkörpers während des Schneidvorganges. Bevorzugt ist der Grundkörper zur Befestigung eines Rundmessers an einem Messerkopf eines entsprechenden Messerhalters eingerichtet. In diesem Fall führen der Grundkörper und das Rundmesser während des Schneidvorganges eine Rotationsbewegung aus.

Der Grundköper kann als rotationssymmetrischer Messerträger für ein Rundmesser ausgebildet sein, wobei der Grundkörper einen ringförmigen Bund hat, auf den das Rundmesser aufgesetzt werden kann und an den sich eine Anschlagsfläche für das Rundmesser anschließt, an welche das Rundmesser zur Anlage kommt. Das Rundmesser kann sodann mittels einer Ringmutter auf dem Messerträger befestigt werden, der hierzu ein Außengewinde auf dem ringförmigen Bund aufweist.

Alternativ kann der Grundkörper auch als Ringmutter ausgebildet sein, mit der ein Rundmesser auf einem Messerträger befestigt werden kann. Die Ringmutter weist hierzu auf ihrer radialen Innenfläche ein Innengewinde auf.

In einer weiteren Ausführungsform kann der Grundkörper auch als insbesondere ringförmige Unterlegscheibe ausgebildet sein, die während des Schneidvorganges zwischen dem (Rund-)Messer und dem Messerträger oder zwischen dem (Rund-)Messer und der Ringmutter angeordnet ist.

Die Erfindung betrifft auch einen Messerhalter, an dem eine erfindungsgemäße Sensorvorrichtung angebracht ist. Der Messerhalter umfasst insbesondere eine Befestigungsvorrichtung zur Anbringung des Messerhalters an einer Längsschneidemaschine sowie einen Messerkopf, an dem ein Messerträger befestigt werden kann. Der Messerkopf ist insbesondere relativ zu der Befestigungsvorrichtung verstellbar (beispielsweise absenkbar/schwenkbar). Insbesondere wenn der Messerhalter keinen aktiven Antrieb für den Messerträger/Messer hat, wird dieser insbesondere als Obermesser in einer Längsschneidemaschine eingesetzt, in der das zugehörige Messer passiv durch entsprechende Untermesser angetrieben wird. Es kann aber auch vorgesehen sein, dass der Messerkopf aktiv antreibbar ist, so dass der Messerhalter als Untermesser in einer Längsschneidemaschine eingesetzt werden kann. Die vorliegende Erfindung betrifft daher auch eine Längsschneidemaschine mit mindestens einem oder mehreren Messerhaltern, die eine erfindungsgemäße Sensorvorrichtung aufweisen.

Die Erfindung sieht nun in ihrem Grundgedanken vor, dass ein Sensor zur Erfassung von Größen wie Betriebsparametern oder Umwelteinflüssen unmittelbar an einem einfach austauschbaren und/oder nachrüstbaren Bauteil eines Messerhalters befestigt ist, wobei die erfasste(n) Größe(n) mittels eines Senders drahtlos zu einer übergeordneten Einheit übermittelt werden kann, die wiederum durch Auswertung der übermittelten Größe(n) beispielsweise auf einen Verschleiß des zugehörigen Messers schließen kann. Somit kann ein ursprünglich nicht zur Erfassung von Betriebsparametern ausgebildeter Messerhalter einfach nachgerüstet werden beziehungsweise es kann ein Messerhalter bereitgestellt werden, dessen Sensorvorrichtung im Falle eines Versagens einfach ausgetauscht werden kann.

Bevorzugt umfasst die Sensorvorrichtung nicht nur genau einen, sondern mehrere Sensoren zur Erfassung unterschiedlicher Größen.

Beispielsweise kann ein Sensor als Beschleunigungssensor ausgebildet sein, mit dem auf die Geschwindigkeit (insbesondere Drehzahl) des entsprechenden Messers geschlossen werden kann. Hieraus lässt sich wiederum auf die Laufmeter des zugehörigen Messers und somit auf den Verschleiß des Messers schließen.

Ein (weiterer) Sensor kann als Lichtsensor ausgebildet sein, mit dem detektiert werden kann, ob ein Messer von dem Messerträger entfernt wurde. Hierzu ist der Lichtsensor insbesondere vom Inneren des Grundkörpers auf eine nach außen gerichtete Öffnung im Grundkörper gerichtet, wobei die Öffnung im Betrieb (also im montierten Zustand) des Messerhalters von einem weiteren Bauteil verschlossen ist. Im montierten Zustand fällt somit kein Licht auf den Lichtsensor, während bei Demontage des Messers Licht von dem Lichtsensor detektiert würde, so dass daraus geschlossen werden kann, dass das Messer ausgetauscht wurde. Der Lichtsensor muss nicht zwangsweise zur Detektion von sichtbarem Licht eingerichtet sein, sondern könnte auch beispielsweise Infrarotstrahlung oder UV-Strahlung detektieren.

Mindestens ein (weiterer) Sensor kann als Umweltsensor zur Erfassung der Luftfeuchte, des Luftdrucks und/oder der Temperatur ausgebildet sein, mit dem auf das Messer wirkende Umwelteinflüsse erkannt werden können.

Ein (weiterer) Sensor kann als Ortssensor ausgebildet sein, mit dem auf die Lage der Sensorvorrichtung im Raum geschlossen werden kann. Somit wäre feststellbar, an welchem Messerhalter im Raum die Sensorvorrichtung befestigt ist. Ein solcher Ortssensor kann beispielsweise zur Einrichtung eines Bluetooth (Low Energy) Mesh Netzwerkes eingerichtet sein.

Die Sensorvorrichtung umfasst bevorzugt einen Beschleunigungssensor. Weitere Sensoren können auch vorgesehen sein. Insbesondere zusätzlich zu dem Beschleunigungssensor ein Lichtsensor vorgesehen.

Der Sender zur drahtlosen Übertragung der von dem mindestens einen Sensor erfassten Größe kann nach einem beliebigen Standard zur kabellosen Datenübertragung eingerichtet sein. Bevorzugt sendet der Sender nach dem mit Bluetooth( -Standard).

Während es prinzipiell möglich ist, dass die gemessene(n) Größen unmittelbar an eine übergeordnete Einheit gesendet werden, kann alternativ oder zusätzlich vorgesehen sein, dass die Sensorvorrichtung einen Speicher aufweist, auf dem die von dem mindestens einen Sensor erfasste(n) Größe(n) (zwischen)gespeichert werden, wobei eine Datenübertragung in regelmäßigen Abständen oder nach einem vorgebbaren Intervall erfolgt. Es kann auch vorgesehen sein, dass die auf dem Speicher hinterlegten Größen auf Abfrage übermittelt werden.

Es kann zudem vorgesehen sein, dass eine Energieversorgungsquelle (beispielsweise Akku, Kondensator, Batterie etc.) für den Sender und/oder den Sensor an dem Grundkörper befestigt ist.

Um zu vermeiden, dass die Energieversorgungsquelle ausgetauscht werden muss, kann auch vorgesehen sein, dass in dem Grundkörper eine Vorrichtung zum Aufladen der Energieversorgungsquelle vorgesehen ist, die die Energie aus der Bewegung/Beschleunigung des Grundkörpers in elektrische Energie umwandelt.

Der mindestens eine Sensor, der Sender und/oder die Energieversorgungsquelle sind auf geeignete Weise kraft-, form- und/oder stoffschlüssig an dem Grundkörper befestigt. In einer bevorzugten Ausführungsform sind die Komponenten in dem Grundkörper vergossen, wobei in jedem Fall sichergestellt ist, dass zumindest eine Antenne des Senders so angeordnet ist, dass eine kabellose Übertragung der von dem Sensor erfassten Größe erfolgen kann.

Die Erfindung sowie das technische Umfeld werden im Folgenden anhand der Figuren beispielhaft erläutert. Es zeigen schematisch
- Figur 1:: einen Messerhalter und
- Figur 2:: eine Ringmutter.

Der in Figur 1 dargestellte Messerhalter 1 umfasst eine Befestigungsvorrichtung 11 zur Befestigung des Messerhalters 1 an einer Längsschneidemaschine sowie einen gegenüber der Befestigungsvorrichtung 11 absenkbaren Messerkopf 2. In der Befestigungsvorrichtung 11 können Mittel zum Absenken des Messerkopfes 2 vorgesehen sein.

An dem Messerkopf 2 ist ein drehbar gelagerter Messerträger 3 befestigt, auf dem mittels einer als Sensorvorrichtung 4 ausgebildeten Ringmutter ein Rundmesser 5 befestigt ist. Die als Sensorvorrichtung 4 ausgebildete Ringmutter ist in Figur 2 dargestellt und umfasst einen Grundkörper 6, an den zwei Sensoren 7, zwei Energieversorgungsquellen 9 und ein Sender 8 befestigt sind, die über eine Leitung 10 miteinander verbunden sind. Der eine Sensor 7 ist als Beschleunigungssensor ausgeführt, während der andere Sensor 7 als Lichtsensor ausgeführt ist.

Da die als Ringmutter ausgebildete Sensorvorrichtung 4 gemeinsam mit dem Rundmesser 5 rotiert, kann über den Beschleunigungssensor 7 auf die Drehzahl und damit bei Kenntnis des Durchmessers des Rundmesser 5 auf die Laufmeter des Rundmessers 5 geschlossen werden, wodurch wiederum auf den Verschleiß des Rundmessers 5 geschlossen werden kann. Der Lichtsensor 7 ist so angeordnet, dass im Betrieb kein Licht auf den Lichtsensor 7 fällt, da eine entsprechende Öffnung von einem anderen Bauteil des Messerhalters 1 verdeckt ist. Wird nun die Ringmutter zum Wechsel des Rundmessers 5 von dem Messerhalter 1 entfernt, so fällt Licht auf den Lichtsensor 7, wodurch auf einen Messerwechsel geschlossen werden kann.

Die von den Sensoren 7 ermittelten Größen werden über den Sender 8 kabellos an eine übergeordnete Einheit übermittelt, die gegebenenfalls auch auf weitere Betriebsparameter des Messerhalters 1 beziehungsweise der Längsschneidemaschine zurückgreifen kann.

### Bezugszeichen

- 1: Messerhalter
- 2: Messerkopf
- 3: Messerträger
- 4: Sensorvorrichtung
- 5: Rundmesser
- 6: Grundkörper
- 7: Sensor
- 8: Sender
- 9: Energieversorgungsquelle
- 10: Verbindungsleitung
- 11: Befestigungsvorrichtung

## Patentansprüche

1. Sensorvorrichtung (4) für einen Messerhalter (1), **gekennzeichnet durch**
- einen Grundkörper (6) zur Befestigung der Sensorvorrichtung (4) an einem Messerhalter (1), wobei der Grundkörper (6) als rotationssymmetrischer Messerträger (3) für ein Rundmesser, als Ringmutter oder als Unterlegscheibe ausgebildet ist,
- mindestens einen an dem Grundkörper (6) befestigten Sensor (7) zur Erfassung einer Größe und
- einen an dem Grundkörper (6) befestigten Sender (8) zur kabellosen Übertragung der von dem Sensor (7) erfassten Größe.

2. Sensorvorrichtung (4) nach Anspruch 1, wobei wenigstens ein Sensor (7) ein Sensor der folgenden Gruppe ist:
- Beschleunigungssensor,
- Lichtsensor,
- Umweltsensor, wie Temperatursensor, Luftfeuchtesensor, Luftdrucksensor,
- Ortssensor.

3. Sensorvorrichtung (4) nach einem der vorhergehenden Ansprüche, wobei ein Sensor (7) als Lichtsensor ausgebildet ist, der vom Inneren des Grundkörpers (6) auf eine Öffnung im Grundkörper (6) gerichtet ist, die im Betrieb des Messerhalters (1) von einem weiteren Bauteil des Messerhalters (1) verschlossen ist.

4. Sensorvorrichtung (4) nach einem der vorhergehenden Ansprüche, wobei eine Energieversorgungsquelle (9) an dem Grundkörper (6) befestigt ist.

5. Sensorvorrichtung (4) nach einem der vorhergehenden Ansprüche, wobei der mindestens eine Sensor (7), der Sender (8) und/oder die Energieversorgungsquelle (9) in dem Grundkörper (6) vergossen ist/sind.

6. Sensorvorrichtung (4) nach einem der vorhergehenden Ansprüche, wobei der Sender (8) mit Bluetooth sendet.

7. Messerhalter (1) mit einem drehbar gelagerten Messerkopf (2) zur Halterung oder zum Antreiben eines an dem Messerkopf (2) befestigbaren Messers (5), wobei der Messerkopf (2) eine Sensorvorrichtung (4) nach einem der vorhergehenden Ansprüche umfasst.

8. Längsschneidemaschine mit einem oder mehreren Messerhaltern (1) nach Anspruch 7.

## Claims

1. Sensor device (4) for a knife holder (1), **characterised by**,
- a base body (6), for purposes of attaching the sensor device (4) to a knife holder (1), wherein the base body (6) is designed as a rotationally symmetrical knife holder (3) for a round knife, as a ring nut or as a washer,
- at least one sensor (7) attached to the base body (6), for purposes of detecting a variable, and
- a transmitter (8) attached to the base body (6), for purposes of wireless transmission of the variable detected by the sensor (7).

2. Sensor device (4) according to Claim 1, wherein at least one sensor (7) is a sensor of the following group:
- Acceleration sensor,
- Light sensor,
- Environmental sensor, such as a temperature sensor, a humidity sensor, or an air pressure sensor,
- Location sensor.

3. Sensor device (4) according to one of the preceding claims, wherein a sensor (7) is designed as a light sensor, which is directed from the interior of the base body (6) onto an opening in the base body (6), which, during operation of the knife holder (1), is closed by another component of the knife holder (1).

4. Sensor device (4) according to one of the preceding claims, wherein a power supply source (9) is attached to the base body (6).

5. Sensor device (4) according to one of the preceding claims, wherein the at least one sensor (7), the transmitter (8), and/or the power supply source (9), is/are cast in the base body (6).

6. Sensor device (4) according to one of the preceding claims, wherein the transmitter (8) transmits using Bluetooth.

7. Knife holder (1) with a rotatably mounted knife head (2) for purposes of holding or driving a knife (5) that can be attached to the knife head (2), wherein the knife head (2) comprises a sensor device (4) according to one of the preceding claims.

8. Slitting machine, with one or a plurality of knife holders (1) according to Claim 7.

## Revendications

1. Dispositif capteur (4), destiné à un porte-lame (1), **caractérisé par**
- un corps de base (6), pour la fixation du dispositif capteur (4) sur un porte-lame (1), le corps de base (6) étant conçu sous la forme d'un support de lame (3) symétrique en rotation pour une lame circulaire, sous la forme d'un écrou annulaire ou sous la forme d'une rondelle plate,
- au moins un capteur (7), fixé sur le corps de base (6), destiné à détecter une grandeur et
- un émetteur (8), fixé sur le corps de base (6) pour assurer la transmission sans fil de la grandeur détectée par le capteur (7).

2. Dispositif capteur (4) selon la revendication 1, un capteur (7) étant un capteur du groupe suivant :
- un capteur d'accélération,
- un capteur de lumière,
- un capteur environnemental, tel qu'un capteur de température, un capteur d'humidité de l'air, un capteur de pression d'air,
- un capteur de position.

3. Dispositif capteur (4) selon l'une quelconque des revendications précédentes, le capteur (7) étant conçu sous la forme d'un capteur de lumière, qui à partir de l'intérieur du corps de base (6) est orienté sur un orifice dans le corps de base (6), qui en cours de fonctionnement du porte-lame (1) est fermé par un autre composant du porte-lame (1).

4. Dispositif capteur (4) selon l'une quelconque des revendications précédentes une source d'alimentation en énergie (9) étant fixée sur le corps de base (6).

5. Dispositif capteur (4) selon l'une quelconque des revendications précédentes, l'au moins capteur (7), l'émetteur (8) et/ou la source d'alimentation en énergie (9) étant coulé(s) dans le corps de base (6).

6. Dispositif capteur (4) selon l'une quelconque des revendications précédentes, l'émetteur (8) émettant via Bluetooth.

7. Porte-lame (1), pourvu d'une tête de coupe (2) logée en rotation, destinée à maintenir ou à entraîner une lame (5) susceptible d'être fixée sur la tête de coupe (2), la tête de coupe (2) comprenant un dispositif capteur (4) selon l'une quelconque des revendications précédentes.

8. Machine de découpe longitudinale, pourvu d'un ou de plusieurs porte-lames (1) selon la revendication 7.
